# FASCICULE DE BREVET EUROPEEN

(11) **EP 0 208 639 B1**
(45) Date de publication et mention de la délivrance du brevet: **27.12.1990**
(21) Numéro de dépôt: 86440038.7
(22) Date de dépôt: 22.05.1986
(51) Int. Cl.: A63B 49/00

(54) **Dispositif pour la suppression des vibrations d'une raquette de tennis**
Einrichtung zum Dämpfen der Schwingungen von Tennisschlägern
Device for suppressing vibrations in a tennis racket

(30) Priorité: 22.05.1985 FR 8507830; 23.07.1985 FR 8511356
(43) Date de publication de la demande: 14.01.1987
(73) Titulaire: Boschian, Louis, 06270 Villeneuve Loubet (FR)
(72) Inventeur: Boschian, Louis, 06270 Villeneuve Loubet (FR)
(74) Mandataire: Bossard, Jacques-René

(56) Documents cités:
- DE-A- 2 501 659
- DE-A- 2 642 694
- FR-A- 1 398 833
- FR-A- 2 385 417
- FR-A- 2 554 723
- US-A- 4 057 250

## Description

La présente invention concerne les dispositifs destinés à atténuer les vibrations d'une raquette de tennis au moment de la frappe de la balle. Il est bien connu que chaque coup frappé avec la raquette détermine des vibrations à haute fréquence de la raquette, et que l'on attribue à ces vibrations les effets nuisibles sur le joueur, au niveau de la main et du bras, notamment l'affection connue sous le nom de "tennis elbow".

De nombreuses tentatives ont déjà été faites en vue d'amortir ces vibrations, soit par l'emploi de nouveaux matériaux pour la construction du cadre ou le cordage, soit par l'incorporation de dispositifs amortisseurs entre les cordes et le cadre, ou entre la tête et le manche. Ainsi le document FR-A 1 398 833 présente un amortisseur de vibrations pour raquettes de tennis ou autres jeux analogues, constitué par une plaque en matériau élastomère que l'on engage dans un quadrilatère formé par quatre cordes contigües, cet amortisseur étant monté avec un certain jeu entre le moyeu et le cordage.

De même, le document FR-A 2 385 417 propose d'accoupler au moins deux cordes parallèles longitudinales avec un élément en matériau élastomère moulé ou collé par dessus ces deux cordes à l'extérieur des cordes transversales de manière à les rapprocher l'une de l'autre.

Ces solutions ne sont pas entièrement satisfaisantes, et le déposant a constaté que l'on peut rendre ce genre du dispositif beaucoup plus efficace en réunissant un élément "passif", constitué par une plaque semblable à celle de FR-A 1 398 833, mais exerçant un effet de pression et d'écartement simultanément sur quatre cordes contigües, à savoir deux cordes transversales et deux cordes longitudinales définissant le carré dans lequel est logé le dispositif, avec un élément "actif", c'est-à-dire susceptible de prendre lui-même un mouvement vibratoire, qui, venant se composer avec celui de la raquette, parvient à l'annuler. Ce dispositif constitue l'objet de la revendication 1.

La mise sous tension simultanée des quatre côtés du carré par l'élément passif se traduit par une action d'amortissement équidirectionnelle, c'est-à-dire sans direction préférentielle, ce qui semble être l'explication de l'efficacité de ce dispositif sur l'atténuation des vibrations de la raquette.

Par ailleurs, l'élément "actif" est une masselotte centrée par rapport au dispositif, et reliée à lui par des éléments souples lui transmettant intégralement les vibrations.

Selon un premier mode de réalisation de l'invention, cette masselotte est située au centre du dispositif et reliée à lui par une membrane souple solidaire d'au moins une partie de sa périphérie.

Dans ce cas, la masselotte peut par exemple être constituée par une bille d'acier emprisonnée entre deux pellicules minces du matériau élastomère, jouant le rôle de ladite membrane. Elle peut également venir de moulage avec ladite membrane et l'ensemble du dispositif.

Selon un second mode de réalisation, la masselotte est formée de deux plaquettes situées chacune dans un plan au-dessus des cordes et réunies par des colonettes de matériau élastomère jouant le rôle du dispositif d'écartement des quatre cordes adjacentes précité.

On notera que, dans US-A 4 057 250 est décrit un dispositif visant le même résultat et comportant en son centre un logement creux partiellement rempli de petits grains de plomb. Toutefois ce dispositif n'est pas placé entre les cordes de la raquette, mais en haut du manche, à l'extétrieur de la surface du tamis.

On va décrire maintenant l'invention plus en détail en se référant à ses diverses variantes et à un certain nombre de modes de réalisation de celles-ci.

Sur ce dessin:
- la figure 1 est une illustration schématique du dispositif dont l'invention représente un perfectionnement, mis en place sur une raquette;
- la figure 2 est une coupe suivant II-II de la figure 1;
- la figure 3 illustre en perspective avec arrachement partiel un premier mode de réalisation du dispositif selon l'invention;
- la figure 4 est une coupe illustrant un mode de réalisation analogue à celui de la figure 3;
- la figure 5 illustre en perspective avec arrachement partiel un second mode de réalisation de ladite invention;
- la figure 6 est une vue en plan d'une autre forme de mode de réalisation de la figure 5.

Si l'on se reporte tout d'abord aux figures 1 et 2, on voit que la raquette R se compose, de manière usuelle, d'un cadre 1, d'un manche 2, de cordes longitudinales 3 et de cordes transversales 4. Le dispositif selon l'invention est constitué par un disque 5 inséré dans le carré délimité par les cordes 3a, 3b, 4a et 4b. Comme on le voit sur la figure 2, il présente sur sa périphérie une gorge dans laquelle viennent se loger lesdites cordes dudit carré, ce qui assure le maintien en place du dispositif 5.

Le diamètre D de la gorge est supérieur d'environ 2 à 3 mm à la distance d entre les deux cordes correspondantes 4a-4b; si le disque est exactement circulaire, ce diamètre D est également supérieur d'autant à la distance d'entre les cordes 3a-3b. Si le dispositif 5 est légèrement oblong, comme représenté à la figure 1, pour tenir compte de la géométrie du cordage, son diamètre D' dans le sens longitudinal sera supérieur d'autant à d'.

Le dispositif 5, une fois en place, écarte donc d'environ 2 à 3 mm l'un de l'autre chaque couple de cordes parallèles 3a-3b et 4a-4b. Il en résulte sur le cordage une action équidirectionnelle représentée par les flèches F. L'expérience montre que cette action a déjà pour conséquence un amortissement et une atténuation importante des vibrations qui prennent normalement naissance dans la raquette à chaque impact sur la balle.

Outre cet effet, dont l'efficacité est expérimentalement supérieure à celle de tous les moyens essayés jusqu'ici, un avantage de ce dispositif est d'être amovible, au lieu d'être collé ou moulé sur place comme les dispositifs du même genre déjà proposés, et notamment ceux décrits dans le document français précité. Il peut donc être placé dans la zone du cordage où il exerce son effet optimal.

Comme déjà indiqué, le dispositif peut être circulaire ou légèrement oblong. Il peut également consister en un disque plein ou un anneau comme représenté. On peut également lui donner toute autre forme (carrée, etc...). Il peut être réalisé en tout matériau élastomère dont la souplesse permet la mise en place sans endommager les cordes, tout en conservant suffisamment de rigidité pour assurer l'écartement des cordes sous l'effet des forces F.

Si l'on se reporte maintenant à la figure 3, on voit que, selon l'invention, le dispositif se compose encore d'un tore 10, également en matériau élastomère, et dans une gorge 11 duquel viennent se loger les quatre cordes C formant une des mailles du tamis de la raquette, comme il est décrit à propos des figures 1 et 2, mais comportant, au surplus, selon l'invention, une bille d'acier 12 emprisonnée entre deux membranes minces 13_a-13_b en matériau élastomère également et solidaires du tore 10 dans son plan médian.

La réalisation représentée en coupe sur la figure 4 se distingue de la précédente en ce que, au lieu d'une bille d'acier, emprisonnée entre deux membranes, il est prévu, au même effet, une masselotte 14 venue de moulage en une seule pièce avec une membrane unique 15, elle-même solidaire du tore 10. Les zones de raccordement 16 de ce tore 10 avec la membrane 15 sont avantageusement chanfreinées.

Dans ces deux réalisations, la masselotte 12 ou 14 au moment où la raquette frappe la balle, va recevoir les vibrations de la raquette, transmises par la ou les membranes, et l'expérience montre que grâce à la présence de cet élément vibrant, étranger à la raquette, la composition des différents phénomènes conduit à une annulation pratiquement totale des vibrations nocives de la raquette.

La figure 5 représente une autre réalisation d'une telle masselotte constituée cette fois de deux plaquettes carrées 18 et 18' réunies par quatre colonettes 17 en matériau élastomère, venant se placer à l'intérieur du carré formé par les quatre cordes C, en exerçant sur elles une poussée vers l'extérieur. Les vibrations des cordes C sont ainsi transmises aux plaques 18-18', qui jouent ainsi, à l'extérieur des cordes C, le même rôle que les masselottes précédentes 12 et 14, situées à l'intérieur. Bien entendu les plaques 18-18' peuvent également être circulaires ou de toute autre forme symétrique.

Dans tous les cas, l'introduction du dispositif dans le cordage se fait par déformation élastique, ce qui implique un matériau élastomère relativement souple.

Enfin la figure 6 illustre le fait que la (ou les) membrane(s) ou plaquettes peuvent n'être solidaires du tore que sur certaines fractions de leur périphérie pour tenir compte des différences de pression entre les cordes. Ainsi, la pression sur les cordes verticales étant plus forte que sur les cordes horizontales, on peut opérer un découpage sur la membrane ou les plaquettes pour que l'accrochage de la masselotte se fasse préférentiellement sur les cordes verticales.

C'est ce qui apparaît sur la figure 6 où les plaquettes 19 analogues aux plaquettes 17 de la figure 5 sont chanfreinées en 20 dans le même sens longitudinal que la gorge 21; cela impose d'ailleurs un repère 22 pour placer correctement le dispositif entre les cordes.

Enfin, il est également possible d'atteindre un résultat semblable par un masselottage réalisé au moyen d'un ensemble de balourds répartis symétriquement sur le tore ou les plaquettes, soit vers l'intérieur, soit vers l'extérieur. Ces balourds peuvent consister en des pattes très souples venues de moulage avec le tore, avec une section d'accrochage très mince par rapport au diamètre du dispositif.

On notera que, dans la réalisation de la figure 3, la bille métallique 12 peut consister en une goutte de mercure emprisonnée entre les pellicules 13a, 13b. L'avantage qu'on en tire est de bénéficier d'un poids important localisé ponctuellement.

L'expérience a montré que ce nouveau dispositif se révèle le plus efficace de tous ceux qui ont été proposés et expérimentés à ce jour.

Accessoirement il peut être utilisé pour décorer ou personnaliser la raquette, par sa couleur ou sa forme, ou en servant de support à une initiale.

## Revendications

1. Tamis de raquette de tennis, muni d'un dispositif pour l'atténuation des vibrations provoquées par l'utilisation de cette raquette, ce dispositif étant constitué par au moins une plaque en matériau élastomère comportant une gorge périphérique et destinée à être placée dans un quadrilatère défini par quatre cordes contigües de ladite raquette, caractérisé en ce que les dimensions de cette plaque sont telles que, une fois en place, sans jeu dans cette gorge, les deux cordes parallèles de chaque couple de cordes formant ce quadrilatère sont écartées l'une de l'autre d'une distance de l'ordre de 2-3 mm et en ce qu'au moins une masselotte est associée à ladite plaque par une membrane lui transmettant intégralement les vibrations des cordes.

2. Tamis de raquette de tennis muni du dispositif selon la revendication 1, caractérisé en ce que le dispositif se compose d'un tore en matériau élastomère, dans une gorge périphérique duquel viennent se loger quatre cordes du tamis, ladite masselotte est associée au tore par une membrane la maintenant au centre du tore.

3. Tamis de raquette de tennis muni du dispositif selon les revendications 1 et 2, caractérisé en ce que la masselotte est une bille métallique emprisonnée au centre du tore par deux pellicules de matériau élastomère jouant ensemble le rôle de la membrane.

4. Tamis de raquette de tennis muni du dispositif selon les revendications 1 et 2, caractérisé en ce que la masselotte est un bloc de matériau élastomère venu d'une seule pièce avec la membrane et le tore.

5. Tamis de raquette de tennis muni du dispositif selon la revendication 3, caractérisé en ce que la bille métallique est une goutte de mercure.

6. Tamis de raquette de tennis muni du dispositif selon la revendication 1, caractérisé en ce que la masselotte est formée de deux plaquettes situées au-dessus des cordes et réunies par des colonettes en matériau élastomère exerçant en même temps une poussée vers l'extérieur sur les quatre cordes adjacentes.

7. Tamis de raquette de tennis muni du dispositif selon l'une des revendications 3 à 6, caractérisé en ce que la membrane est découpée de manière à transmettre préférentiellement les vibrations de certaines cordes.

8. Tamis de raquette de tennis muni du dispositif de la revendication 1, caractérisé en ce que la masselotte est constituée par un ensemble de balourds répartis symétriquement sur ledit système.

## Claims

1. Tennis racket string system, provided with a device for attenuating the vibrations caused by the use of said racket, said device being constituted by at least one elastomeric material plate having a peripheral groove and which is to be placed in a quadrilateral defined by four continguous strings of said racket, characterized in that the dimensions of said plate are such that, once in place, without clearance in the said groove, the two parallel strings of each pair of strings forming said quadrilateral are spaced from one another by a distance of approximately 2 to 3 mm and in that at least one weight is associated with said plate by a membrane integrally transmitting to it the vibrations of the strings.

2. Tennis racket string system provided with a device according to claim 1, characterized in that the device comprises an elastomeric material torus, in a peripheral groove of which are located four strings of the string system, said weight being associated with the torus by a membrane keeping it in the centre of the torus.

3. Tennis racket string system equipped with the device according to claims 1 and 2, characterized in that the weight is a metal ball trapped in the centre of the torus by two elastomeric material films together serving as the membrane.

4. Tennis racket string system provided with the device according to claims 1 and 2, characterized in that the weight is an elastomeric material block integral with the membrane and the torus.

5. Tennis racket string system provided with the device according to claim 3, characterized in that the metal ball is a drop of mercury.

6. Tennis racket string system provided with the device according to claim 1, characterized in that the weight is formed from two plates positioned above the strings and joined by small columns of elastomeric material at the same time exerting a pressure towards the outside on the four adjacent strings.

7. Tennis racket string system provided with the device according to one of the claims 3 to 6, characterized in that the membrane is cut in such a way as to transmit in preferred manner the vibrations of certain strings.

8. Tennis racket string system provided with the device according to claim 1, characterized in that the weight is constituted by a plurality of unbalances symmetrically distributed over the said system.

## Patentansprüche

1. Gitterbespannung eines Tennisschlägers, die mit einer Vorrichtung zur Dämpfung der durch die Verwendung dieses Tennisschlägers hervorgerufenen Vibrationen versehen ist, wobei diese Vorrichtung aus wenigstens einer Platte aus elastomerem Material besteht, die eine umfängliche Kehle aufweist und dazu bestimmt ist, in einem von vier benachbarten Saiten des besagten Tennisschlägers begrenzten Viereck angeordnet zu werden, dadurch gekennzeichnet, daß die Abmessungen dieser Platte derart sind, daß, wenn sie ohne Spiel in dieser Kehle einmal am Platz ist, die beiden parallelen Saiten eines jeden Saitenpaares, die das Viereck bilden, voneinander mit einem Abstand in der Größenordnung von 2-3 mm getrennt sind, und daß wenigstens ein Ansatzteil mit der erwähnten Platte durch eine ihm vollständig die Vibrationen der Saiten übertragende Membran verbunden ist.

2. Gitterbespannung eines Tennisschlägers, die mit einer Vorrichtung nach dem Anspruch 1 versehen ist, dadurch gekennzeichnet, daß die Vorrichtung aus einem Torus eines elastomeren Materials besteht, wobei vier Saiten der Bespannung in einer umfänglichen Kehle von diesem zu liegen kommen und das erwähnte Ansatzteil mit dem Torus durch eine dieses im Zentrum des Torus haltende Membran verbunden ist.

3. Gitterbespannung eines Tennisschlägers, die mit einer Vorrichtung nach den Ansprüchen 1 und 2 versehen ist, dadurch gekennzeichnet, daß das Ansatzteil eine im Zentrum des Torus durch zwei Häutchen aus elastomerem Material, die zusammen die Rolle der Membran erfüllen, eingeschlossene metallische Kugel ist.

4. Gitterbespannung eines Tennisschlägers, die mit einer Vorrichtung nach den Ansprüchen 1 und 2 versehen ist, dadurch gekennzeichnet, daß das Ansatzteil ein einstückig mit der Membran sowie dem Torus entstandener Block aus elastomerem Material ist.

5. Gitterbespannung eines Tennisschlägers, die mit einer Vorrichtung nach Anspruch 3 versehen ist, dadurch gekennzeichnet, daß die metallische Kugel ein Quecksilbertropfen ist.

6. Gitterbespannung eines Tennisschlägers, die mit einer Vorrichtung nach Anspruch 1 versehen ist, dadurch gekennzeichnet, daß das Ansatzteil aus zwei über den Saiten angeordneten und durch Rundstifte aus elastomerem Material, die gleichzeitig einen Schub nach außen auf die vier angrenzenden Saiten ausüben, verbundenen Platten gebildet ist.

7. Gitterbespannung eines Tennisschlägers, die mit einer Vorrichtung nach einem der Ansprüche 1 bis 6 versehen ist, dadurch gekennzeichnet, daß die Membran derart zugeschnitten ist, daß sie bevorzugt die Vibrationen von bestimmten Saiten überträgt.

8. Gitterbespannung eines Tennisschlägers, die mit einer Vorrichtung nach Anspruch 1 versehen ist, dadurch gekennzeichnet, daß das Ansatzteil durch eine Anordnung von Unwuchten, die symmetrisch auf dem besagten System verteilt sind, gebildet ist.
